# FASCICULE DE BREVET EUROPEEN

(11) **EP 2 230 074 B1**
(45) Date de publication et mention de la délivrance du brevet: **09.09.2015**
(21) Numéro de dépôt: 10155347.7
(22) Date de dépôt: 03.03.2010
(51) Int. Cl.: B31B 19/90, B31B 27/00, B65B 43/12, B65B 61/18, B65D 33/00, B65D 33/25

(54) **Procédé de fabrication d'un chapelet de sachets pourvus d'un curseur**
Verfahren zur Herstellung einer Reihe von Beuteln, die mit einem Schieber ausgestattet sind
Method for manufacturing a string of sachets provided with a slide

(30) Priorité: 18.03.2009 FR 0951735
(43) Date de publication de la demande: 22.09.2010
(73) Titulaire: S2F FLEXICO, 60119 Henonville (FR)
(72) Inventeur: Moulin, Isabelle, 75008 Paris (FR)
(74) Mandataire: Regimbeau

(56) Documents cités:
- WO-A-94/19250
- US-A1- 2007 199 280

## Description

La présente invention est relative à un procédé de fabrication d'un chapelet de sachets d'emballage formé de deux parois.

Un exemple d'application de tels sachets est le conditionnement de produits alimentaires, par exemple surgelés.

Les documents EP-B-0 205 852 et WO-A-94/19250 décrivent des installations et des procédés de fabrication de sachets d'emballage en matière plastique pourvus de profilés complémentaires d'ouverture et de fermeture.

Conformément à ces documents, les sachets sont fabriqués sous la forme d'un chapelet de sachets juxtaposés, la direction générale de ces derniers (c'est-à-dire celle qui est orientée du sommet vers le fond du sachet) étant perpendiculaire à la direction longitudinale du chapelet.

Les sachets sont réunis à leur sommet par une bande longitudinale commune -on parle de bande de suspension- qui permet de les déplacer ensemble de poste à poste pour la mise en oeuvre de différentes opérations.

La présente invention a pour but de perfectionner le procédé de fabrication d'un tel chapelet.

Celle-ci est donc relative à un procédé de fabrication d'un chapelet de sachets d'emballage formés de deux parois, ces sachets étant :
- délimités par des bords longitudinaux dits supérieur et inférieur, et des bords transversaux,
- individualisés deux à deux, au moins partiellement, par une séparation parallèle auxdits bords transversaux,
- tous solidaires de deux bandes longitudinales, dites de suspension, elles-mêmes solidaires respectivement d'une paroi correspondante,
les parois étant pourvues, au voisinage de l'un des bords longitudinaux et parallèlement à celui-ci, de profilés de fermeture complémentaires,
selon lequel on met en oeuvre les étapes suivantes :
a) on utilise une feuille de matière plastique repliée longitudinalement sur elle-même, ou deux feuilles distinctes, pour délimiter lesdites deux parois parallèles ;
b) on conforme la région de raccordement des parois de ladite feuille pour lui donner un profil à soufflet en "M" ;
c) on fixe longitudinalement lesdits profilés de fermeture complémentaires sur les faces en regard de ce soufflet, et, ensuite
d) on individualise, lesdits sachets deux à deux, en réalisant une séparation et une soudure perpendiculaires audits profilés,
caractérisé par le fait qu'on met en place un curseur sur lesdits profilés avant la mise en oeuvre de ladite étape d).

Selon d'autres caractéristiques avantageuses :
- on met en oeuvre une étape a') selon laquelle on fixe une bande de suspension, longitudinalement, le long de chacun des bords libres desdites parois ;
- ladite étape a') est mise en oeuvre par soudage ;
- à l'étape a'), on fixe lesdites bandes de suspension sur les faces en regard desdites parois ;
- à l'étape a'), on utilise des bandes initialement réunies, que l'on sépare l'une de l'autre après mise en place ;
- on met en oeuvre lesdites étapes a), a'), b) et c), dans cet ordre ou dans un ordre différent ;
- à l'étape a), on utilise une ou deux feuilles dont une extrémité constitue une bande de suspension longitudinale ;
- en lieu et place de l'étape c), on utilise des profilés venus de matière avec lesdites parois.

D'autres caractéristiques et avantages de la présente invention apparaîtront à la lecture de la description détaillée qui va suivre et qui sera faite en référence aux dessins annexés, dans lesquels :
- les figures 1 et 2 sont des vues schématiques d'une installation de mise en oeuvre dudit procédé, la figure 1 représentant la partie amont de cette installation, tandis que la figure 2 en représente la partie aval,
- la figure 3 est une vue en coupe, selon le plan III-III de la figure 1, d'une feuille de plastique en cours de transformation selon le procédé de l'invention,
- la figure 4 est une coupe analogue à celle de la figure 3, selon le plan IV-IV de la figure 1, à un poste de l'installation situé en aval par rapport au précédent.

Le procédé selon l'invention peut être mis en oeuvre au moyen d'une installation automatisée telle que celle représentée schématiquement à la figure 1.

Cette installation 1 comporte différents postes par lesquels transite une feuille 2 consistant en un film de matière plastique, et au niveau desquels elle subit des opérations et/ou transformations.

Dans l'exemple de réalisation donné ci-après, on fait usage d'une seule et unique feuille 2 pour fabriquer des sachets. Toutefois, on peut tout à fait envisager d'utiliser deux feuilles différentes, que l'on fixe l'une à l'autre, par exemple par soudage.

Par ailleurs, quand on utilise le terme "feuille", on entend une feuille mono -ou multi- matériaux, en l'occurrence mono -ou multi- couches.

Le déplacement et le cheminement de la feuille 2 est symbolisé par les flèches **f, g, h** et **j** des figures 1 et 2.

Le poste situé le plus en amont de l'installation 1 comprend un rouleau rotatif 10 d'axe X-X' sur lequel est disposée, sous forme d'une bobine, ladite feuille 2. Celle-ci présente une très grande longueur.

La feuille passe sur une série de rouleaux de renvoi parallèles 11, 12 et 13, qui donnent à la feuille une direction horizontale de déplacement, dans le sens de la flèche **f**.

Une fois qu'elle a passé le rouleau 13, la feuille rentre en contact avec un conformateur 3 de type connu, dénommé "triangle de pliage", qui est apte à rabattre la feuille 2 sur elle-même, selon un pli médian dirigé longitudinalement.

Un rouleau 14 horizontal, d'axe Y-Y' perpendiculaire aux trois rouleaux précédents, est disposé à la sortie du conformateur 3, de sorte que, passé ce rouleau, la feuille pliée subit un déplacement horizontal symbolisé par la flèche **g.**

La feuille a alors la configuration illustrée à la figure 3, ce qui signifie qu'elle est constituée de deux parois superposées et parallèles 21 et 22, reliées par un pli 23.

Le pli 23 a la forme d'un soufflet en "M" (ou en "W" selon le sens), cette configuration particulière étant rendue possible par le fait qu'une fois le rouleau 14 franchi, on pousse un organe allongé, par exemple en forme de doigt, contre le pli de la feuille, pour lui impartir cette configuration particulière.

La feuille est alors acheminée, à l'aide de deux rouleaux 14 et 16 d'axe Y-Y', disposés à l'aplomb l'un de l'autre, selon une trajectoire descendante verticale (flèche **h**).

Lors de ce mouvement de descente, la feuille est soumise à deux opérations différentes.

La première est mise en oeuvre au niveau du bord libre longitudinal 210 des parois 21 et 22 de la feuille, ainsi que cela apparaît à la figure 4.

Il s'agit de la mise en place d'une feuille dite "feuille de suspension" 6 qui est fixée le long du bord libre 210 des parois 21 et 22 de la feuille 2.

Il s'agit d'une feuille de suspension acheminée par des rouleaux de renvoi référencés 18 et 19 qui, à l'aide d'un conformateur similaire à celui déjà décrit, procèdent à son pliage et autorisent son engagement, comme montré à la figure 4, contre les faces en regard des parois 21 et 22 de la feuille 2.

La feuille 6 est constituée initialement de deux bandes parallèles 60, réunies par un pli 61 en arc de cercle, leurs zones de jonction mutuelles étant pourvues d'un renflement ou jonc 62.

Toutefois, dans un mode de réalisation alternatif, on peut très bien envisager que les bandes 60 soient d'une seule pièce avec les parois 21 et 22 dont elles constituent alors le prolongement. Dans ce cas, le jonc 62 peut être formé par enroulement sur lui-même du bord libre des bandes 60 et fusion de cet enroulement.

De l'autre côté de la feuille 2, c'est-à-dire au niveau du soufflet **F,** on procède à deux opérations différentes.

La première est réalisée au moyen d'un rouleau 17 sur lequel est enroulée une bande 3 formée de deux profilés de fermeture complémentaires 30 et 31 engagés l'un de l'autre.

Il s'agit de profilés complémentaires bien connus, déjà utilisés sur de nombreux sachets d'emballage et dont les organes complémentaires de fermeture sont, par exemple, constitués par des éléments mâles et femelles, par des crochets, ou par tout autre moyen de ce genre.

A ce poste, la bande 3 est mise en place à l'intérieur du soufflet **F,** de telle manière que les profilés complémentaires 30 et 31 soient placés, en regard l'un de l'autre, contre les faces 230 et 231 du soufflet **F.** Leur fixation à ce niveau est par exemple réalisée par soudure.

Dans un mode de réalisation alternatif, on peut faire usage d'une feuille 2, dont les profilés 30 et 31 sont venus de matière avec elle.

On procède alors immédiatement au placement, sur ces profilés, d'un ensemble de curseurs 5 de type connu en soi.

Il s'agit de curseurs aptes à solliciter lesdits profilés, respectivement à l'ouverture et à la fermeture, par déplacement le long de ceux-ci.

Ces curseurs sont stockés dans un bol vibrant 40 et mis en place sur les profilés par un automate 4.

Cette mise en place, réalisée par écartement des ailes des curseurs, se fait bien entendu de manière séquentielle, de manière à ce qu'un pas identique sépare deux curseurs voisins le long de la feuille 2.

Une fois que cette feuille a franchi le rouleau 16, elle subit alors un déplacement strictement horizontal (voir figure 2). Elle est acheminée alors à un poste 7, dans lequel on réalise le soudage de la feuille de suspension 6 entre les parois 21 et 22 de la feuille 2. Plus précisément, on soude les bandes parallèles 60 aux faces en regard des parois 21 et 22.

Immédiatement à la sortie de ce poste est réalisée la découpe, au moyen d'une lame 7, de la feuille 6 de manière à ouvrir le pli 61 et séparer les bandes longitudinales 60 l'une de l'autre.

Au niveau d'un poste 8, on réalise des découpes alternées 24 des deux parois 21 et 22, destinées à faciliter ultérieurement l'ouverture des sachets individualisés.

Enfin, au poste 9 est réalisée l'individualisation des sachets, ceci au moyen d'une lame d'orientation transversale, qui matérialise une séparation 25 et procède simultanément au soudage des parois 21 et 22 pour définir les bords transversaux des sachets.

A la sortie de ce poste, les sachets S se présentent alors sous la forme d'un chapelet **C,** tous solidaires des bandes de suspension 60.

A ce stade, le chapelet de sachets (et leurs bandes de suspension associées) est conditionné. Il sera utilisé ultérieurement pour le remplissage des sachets.

Dans une variante, on peut toutefois procéder directement à cette opération.

Dans ce cas, on peut alors donner à ce chapelet une orientation verticale, de telle manière que les sachets soient "suspendus" aux bandes 60.

Il est alors envisageable de les remplir par l'ouverture que constitue l'espace situé entre deux découpes alternées 24.

Lors de cette opération, les denrées s'écoulent le long des bandes 60 vers l'intérieur des sachets S, sans aucun risque de retenue de matière à ce niveau.

Une fois remplis, les sachets sont fermés au moyen d'une ligne de soudure qui s'étend en-deçà et parallèlement aux découpes alternées 24.

Enfin, on procède à la séparation des sachets, par une découpe longitudinale, réalisée juste au-dessus de la ligne de soudure précitée.

Selon l'invention, la mise en place des sachets sur la feuille 2 avant individualisation des sachets se fait de manière particulièrement performante car la feuille a, à ce stade, un caractère unitaire, ce qui signifie qu'elle se déforme peu.

Si l'on envisageait, au contraire, de mettre en place les curseurs une fois les sachets individualisés, il faudrait alors les maintenir en place individuellement, ce qui serait particulièrement contraignant.

La première ouverture des sachets se fait en déplaçant le curseur 5 le long des profilés 30 et 31 et en perforant le soufflet F. Pour faciliter cette opération, une prédécoupe de la feuille peut être envisagée.

On notera enfin qu'il est possible de fixer d'abord les profilés 30 et 31 sur les parois 21 et 22, puis d'engager le curseur 5 sur ceux-ci. Alternativement, on peut aussi envisager d'engager d'abord le curseur sur les profilés, puis de fixer cet ensemble sur les parois.

## Revendications

1. Procédé de fabrication d'un chapelet (C) de sachets d'emballage (S) formés de deux parois (21, 22), ces sachets (S) étant :
- délimités par des bords longitudinaux dits supérieur (210) et inférieur (23), et des bords transversaux (26),
- individualisés deux à deux, au moins partiellement, par une séparation (25) parallèle auxdits bords transversaux (26),
- tous solidaires de deux bandes longitudinales (60), dites de suspension, elles-mêmes solidaires respectivement d'une paroi correspondante (21, 22),
les parois (21, 22) étant pourvues, au voisinage de l'un des bords longitudinaux (210) et parallèlement à celui-ci, de profilés de fermeture complémentaires (30, 31),
selon lequel on met en oeuvre les étapes suivantes :
a) on utilise une feuille (2) de matière plastique repliée longitudinalement sur elle-même, ou deux feuilles distinctes, pour délimiter lesdites deux parois parallèles (21, 22) ;
b) on conforme la région de raccordement des parois (21, 22) de ladite feuille (2) pour lui donner un profil à soufflet (F) en "M" ;
c) on fixe longitudinalement lesdits profilés (30, 31) de fermeture complémentaires sur les faces (230, 231) en regard de ce soufflet (F), et, ensuite
d) on individualise, lesdits sachets (S) deux à deux, en réalisant une séparation (25) et une soudure perpendiculaires auxdits profilés (30, 31),
**caractérisé par le fait qu'**on met en place un curseur (5) sur lesdits profilés (30, 31) avant la mise en oeuvre de ladite étape d).

2. Procédé selon la revendication 1, **caractérisé par le fait que** l'on met en oeuvre une étape a') selon laquelle on fixe une bande de suspension (60), longitudinalement, le long de chacun des bords libres (210) desdites parois (21, 22).

3. Procédé selon la revendication 2, **caractérisé par le fait que** ladite étape a') est mise en oeuvre par soudage.

4. Procédé selon la revendication 2 ou 3, **caractérisé par le fait que**, à l'étape a'), on fixe lesdites bandes de suspension (60) sur les faces en regard desdites parois (21, 22).

5. Procédé selon l'une des revendications 2 à 4, **caractérisé par le fait que**, à l'étape a'), on utilise des bandes (60) initialement réunies, que l'on sépare l'une de l'autre après mise en place.

6. Procédé selon l'une des revendications 2 à 5, **caractérisé par le fait que** l'on met en oeuvre lesdites étapes a), a'), b) et c), dans cet ordre ou dans un ordre différent.

7. Procédé selon la revendication 1, **caractérisé par le fait que**, à l'étape a), on utilise une ou deux feuilles (2) dont une extrémité constitue une bande de suspension (60) longitudinale.

8. Procédé selon l'une des revendications précédentes, **caractérisé par le fait qu'**en lieu et place de l'étape c), on utilise des profilés (30, 31) venus de matière avec lesdites parois.

## Patentansprüche

1. Verfahren für die Herstellung eine Reihe (C) von Verpackungsbeuteln (S), gebildet aus zwei Wänden (21, 22), wobei diese Beutel (S) sind:
- begrenzt durch oberen (210) und unteren (23) Längsrand und Querränder (26),
- paarig individualisiert, zumindest teilweise, durch eine zu den Querrändern (26) parallele Trennung (25),
- alle mit zwei Längsaufhängungsbändern (60) fest verbunden, die selbst jeweils mit einer entsprechenden Wand (21, 22) fest verbunden sind,
wobei die Wände (21, 22) in der Nähe eines der Längsränder (210) und parallel zu diesem mit komplementären Verschlussprofilen (30, 31) ausgestattet sind,
gemäß dem die folgenden Schritte durchgeführt werden:
a) Verwenden eines Bogens (2) aus Kunststoffmaterial, das längs mit sich selbst gefaltet ist, oder von zwei unterschiedlichen Bögen, um die zwei parallelen Wände (21, 22) zu begrenzen;
b) Formen der Anschlussregion der Wände (21, 22) des Bogens (2), um ihr ein M-förmiges Balgprofil (F) zu geben;
c) Längsfixieren der komplementären Verschlussprofile (30, 31) auf den Flächen (230, 231) gegenüber dem Balg (F), und danach
d) paariges Individualisieren der Beutel (S) durch Durchführen einer Trennung (25) und einer Schweißnaht senkrecht zu den Profilen (30, 31),
**dadurch gekennzeichnet, dass** vor Durchführung von Schritt d) ein Schieber (5) auf die Profile (30, 31) platziert wird.

2. Verfahren nach Anspruch 1, **dadurch gekennzeichnet, dass** ein Schritt a') durchgeführt wird, gemäß dem ein Aufhängungsband (60) längs entlang jedes freien Rands (210) der Wände (21, 22) befestigt wird.

3. Verfahren nach Anspruch 2, **dadurch gekennzeichnet, dass** der Schritt a') mittels Schweißen durchgeführt wird.

4. Verfahren nach Anspruch 2 oder 3, **dadurch gekennzeichnet, dass** bei Schritt a') die Aufhängungsbänder (60) auf den Flächen gegenüber den Wänden (21, 22) befestigt werden.

5. Verfahren nach einem der Ansprüche 2 bis 4, **dadurch gekennzeichnet, dass** bei Schritt a') ursprünglich vereinte Bänder (60) verwendet werden, die nach der Platzierung voneinander getrennt werden.

6. Verfahren nach einem der Ansprüche 2 bis 5, **dadurch gekennzeichnet, dass** die Schritte a), a'), b) und c) in dieser Reihenfolge oder in einer anderen Reihenfolge durchgeführt werden.

7. Verfahren nach Anspruch 1, **dadurch gekennzeichnet, dass** bei Schritt a) ein Bogen oder zwei Bögen (2) verwendet werden, wovon ein Ende ein Längsaufhängungsband (60) darstellt.

8. Verfahren nach einem der vorangehenden Ansprüche, **dadurch gekennzeichnet, dass** anstelle von Schritt c) Profile (30, 31) verwendet werden, die mit den Wänden einstückig ausgebildet sind.

## Claims

1. A method for making a string (C) of packaging bags (S) formed with two walls (21, 22), these bags (S) being:
- delimited by so-called upper (210) and lower (23) longitudinal edges, and by transverse edges (26),
- at least partly individualized pairwise by a separation (25) parallel to said transverse edges (26),
- all interdependent with two longitudinal so-called suspension strips (60), themselves interdependent with a corresponding wall (21, 22), respectively,
the walls (21, 22) being provided in the vicinity of one of the longitudinal edges (210) and parallel to the latter, with matching closure profiles (30, 31),
according to which the following steps are applied:
a) a sheet (2) of plastic material folded on itself longitudinally or two distinct sheets are used for delimiting said two parallel walls (21, 22);
b) the connecting region of the walls (21, 22) of said sheet (2) is conformed in order to give it an M-shaped gusset profile (F);
c) said matching closure profiles (30, 31) are attached on the faces (230, 231) opposite this gusset (F), and, next
d) said bags (S) are individualized pairwise by making a separation (25) and a weld perpendicular to said profiles (30, 31), **characterized by** the fact that a cursor (5) is placed on said profiles (30, 31) before applying said step d).

2. The method according to claim 1, **characterized by** the fact that a step a') is applied according to which a suspension strip (60) is longitudinally attached along each of the free edges (210) of said walls (21, 22).

3. The method according to claim 2, **characterized by** the fact that this step a') is applied by welding.

4. The method according to claim 2 or 3, **characterized by** the fact that in step a') said suspension strips (60) are attached onto the faces opposite said walls (21, 22).

5. The method according to any of claims 2 to 4, **characterized by** the fact that in step a') initially joined strips (60) are used which are separated from each other after placement.

6. The method according to any of claims 2 to 5, **characterized by** the fact that said steps a), a'), b) and c), are applied in this order or in a different order.

7. The method according to claim 1, **characterized by** the fact that in step a), one or two sheets (2), one end of which forms a longitudinal suspension strip (60), are used.

8. The method according to any of the preceding claims, **characterized by** the fact that instead and in place of step c), profiles (30, 31) made in the same material as said walls, are used.
